# EUROPÄISCHE PATENTSCHRIFT

(11) **EP 0 587 529 B1**
(45) Veröffentlichungstag und Bekanntmachung des Hinweises auf die Patenterteilung: **03.05.2000**
(21) Anmeldenummer: 93810594.7
(22) Anmeldetag: 23.08.1993
(51) Int. Cl.: A45B 25/18, A45B 19/06, A45B 23/00, A45B 25/14

(54) **Vorrichtung zur Abschirmung**
Protection device
Dispositif de protection

(30) Priorität: 29.08.1992 CH 269592
(43) Veröffentlichungstag der Anmeldung: 16.03.1994
(62) Teilanmeldung aus: 99100706.3
(73) Patentinhaber: Steiner, Walter, CH-8311 Brütten (CH)
(72) Erfinder: Steiner, Walter, CH-8311 Brütten (CH)
(74) Vertreter: Quehl, Horst Max, Dipl.-Ing.

(56) Entgegenhaltungen:
- WO-A-92/13470
- DE-A- 2 352 593
- DE-A- 3 306 966
- DE-C- 667 280
- DE-C- 895 212
- DE-U- 8 911 744
- DE-U- 9 002 178
- FR-A- 468 886
- FR-A- 713 327
- FR-A- 828 336
- FR-A- 2 210 366
- FR-A- 2 632 338
- US-A- 1 616 276
- US-A- 1 919 610

## Beschreibung

Die Erfindung betrifft einen grossflächigen Sonnenschirm Abschirmung entsprechend dem Oberbegriff des Anspruchs 1.

Durch die FR-A- 468.886 ist ein Handschirm bekannt, dessen zweiteiligen Tragstäbe beim Zusammenfalten des Schirmes aufgrund der Merkmale des Oberbegriffs des Anspruchs 1 durch Uebereinanderschieben verkürzbar sind.

Sonnenschirme grosser Spannweite, wie sie z.B. für Restaurantgärten gebraucht werden, stellen in zusammengefaltetem Zustand ein zumindest entsprechend der Länge der Tragstäbe hohes säulenartiges Gebilde dar, das sich zudem durch die beim Aufspreizen sich nach aussen bewegenden Tragstäbe nur schwer öffnen lässt. In der Nähe stehende Tische oder Stühle müssen zuvor beiseite geräumt werden.

Der Erfindung liegt die Aufgabe zugrunde, einen Sonnenschirm der genannten Art zu finden, die eine Vergrösserung ihrer Abschirmfläche ermöglicht, die in zusammengefaltetem Zustand besonders kompakt ist und die sich leicht öffnen lässt, ohne dass dabei eine Behinderung durch umstehende Einrichtungen gegeben ist. Ausserdem soll eine Vorrichtung solcher Art gefunden werden, die aufgrund ihres grundsätzlichen Konstruktionsprinzips zahlreiche neue Ausführungsformen und Anwendungsmöglichkeiten eröffnet, die eine optimale, den örtlichen Gegebenheiten und der Sonnenstrahlung angepasste Verwendung ermöglichen.

Grundlage für die Lösung der genannten Aufgabe ist ein Sonnenschirm mit den Merkmalen des Patentanspruchs 1.

Aufgrund der erfindungegemässen Merkmale ist es möglich, die Tragstäbe beim Zusammenlegen des Sonnenschirms auf angenähert die Hälfte ihrer Länge zu verkürzen, so dass ein kompaktes Gebilde entsteht. Bei aufgespannten können die übereinanderschiebbaren Flächengebilde mit verschiedenen Ueberdeckungspositionen zum Abschirmen gegen Sonneneinstrahlung benutzt werden, z.B. um die Sonneneinstrahlung durch begrenzt durchlässige Flächenelemente unterschiedlich abzufiltern, um Windkräfte zu reduzieren und/oder um bei Regen eine sichere Abschirmung zu erreichen. Zwischen sich überdeckenden Flächenelementen kann Luft zirkulieren, so dass die Wärmeentwicklung bei Sonneneinstrahlung unter der Vorrichtung weiter reduziert wird.

Um das zusammenlegen des Sonnenschirms zu einer kompakten Einheit zu erleichtern, bestehen die Flächenelemente vorzugsweise aus plissiertem Flächenmaterial, so dass die Plissierfalten von übereinander angeordneten Flächenelementen beim Zusammenlegen ineinandergreifen.

Eine besonders ästhetische, geschlossene Form erhält die kompakte Einheit des Sonnenschirms in bevorzugter Ausführungsform der Erfindung durch Hüllflächen, die an den in dieser Position äusseren Stabelementen vorgesehen sind.

Die kompakte, geschlossene Form des Sonnenschirms kann weiter verbessert werden, wenn bei ihrer AUsführung als Gartenschirm der Mast so weit verkürzbar ist, bis die Enden der parallel zum Mast zusammengelegten Tragstäbe mindestens angenähert an den Boden oder einen Sockel des Sonnenschirms heranreichen.

Weitere vorteilhafte Ausführungsformen erfindungsgemässer Sonnenschirme, die z.B. die Abstützung der Stabelemente und die Art der Befestigung der Flächenelemente an den Stabelementen betreffen, sind der folgenden Beschreibung anhand der Zeichnungen zu entnehmen und bilden Gegenstand der abhängigen Patentansprüche. Es zeigt:
- Fig.1: eine vereinfachte Seitenansicht des Gestänges eines Sonnenschirms, wobei ein Gestängeteil voll aufgespreizt und ein anderes geschlossen dargestellt ist,
- Fig.2: eine unvollständige Seiteneinsicht des Gestänges nach Fig.1 in unvollständig aufgespreiztem Zustand,
- Fig.3: einen Querschnitt entlang der Linie III - III der Fig.1,
- Fig.4: einen Querschnitt entlang der Linie IV - IV der Fig.1,
- Fig.5: eine Aufsicht auf einen Sonnenschirm in voll aufgespreiztem Zustand,
- Fig.6: eine Aufsicht auf den Sonnenschirm nach Fig.5 in klein aufgespreiztem Zustand,
- Fig.7,8: Aufsichten auf erfindungsgemässe Sonnenschirme mit unterschiedlich langen Tragstäben, z.B. für die Anordnung längs einer Wand,
- Fig.9: einen Sonnenschirm für die Anordnung in der Ecke eines Gebäudes,
- Fig.10: eine Darstellung entsprechend Fig.1 einer Ausführungsform mit jeweils drei Stabelementen der Tragstäbe,
- Fig.11: einen Querschnitt entlang der Linie XI-XI der Fig.10,
- Fig.12: eine perspektivische Darstellung von zwei sich überlappenden plissierten Flächenelementen im aufgespreiztem Zustand,
- Fig.13: eine perspektivische Darstellung eines Bereiches von zwei sich überlappenden Flächenelementen im unvollständig gespreiztem Zustand,
- Fig.14: einen Querschnitt eines Tragstabes eines nicht vergrösserbaren Schirmes, Z.B. entsprechend den Fig. 21 bis 26,
- Fig.15: einen Querschnitt eines Tragstabes für einen nicht vergrösserbaren Schirm mit Hüllklappen, z.B. entsprechend Fig.16 und 17,
- Fig.16: eine Aufsicht auf eine in einer ersten Stufe aufgespreizten Sonnenschirm, mit aufliegenden Hüllklappen,
- Fig.17: einen vergrösserten Teilquerschnitt entlang der Linie XVII-XVII der Fig.16,
- Fig.18,19: Ansichten von Sonnenschirmen in zusammengelegtem Zustand,
- Fig.20: einen vergrösserten Querschnitt entlang der Linie XX-XX der Fig.18 oder 19,
- Fig.21: Seitenansichten eines geschlossenen Gartenschirmes mit Darstellung der das Oeffnen einleitenden Anfangspositionen der Oeffnung,
- Fig.22: eine perspektivische Darstellung des Gartenschirmes nach Fig.21 in einer ersten Stufe der Aufepreizung,
- Fig.23: den Gartenschirm nach Fig.22 in einer sich anschliessenden Zwischenposition der Aufepreizung,
- Fig.24: einen Querschnitt durch den unteren Bereich des Gartenschirmes nach Fig.21-23 in der zweiten Position, mit angehobenem Mast,
- Fig.25: einen Querschnitt durch die Hubvorrichtung des Gartenschirmes nach Fig. 24 mit zwei hälftig dargestellten Hubpositionen, t
- Fig.26: einen Querschnitt des oberen Bereichs eines Gartenschirmes in einer ersten Aufspreizposition und mit einer durch Strich-Punktlinien angedeuteten weiteren Aufspreizposition,
- Fig.27: einen Querschnitt des oberen Bereiches eines Gartenschirmes, dessen Tragstäbe durch ein Gleitelement abgestützt sind,
- Fig.28: eine Querschnittsdarstellung einer weiteren Ausführungsform eines Gartenschirmes mit einer Spreizmechanik nach Fig.1 und 2, mit zwei angedeuteten zusätzlichen Spreizpositionen,
- Fig.29: einen Querschnitt durch zwei ineinandergeschobene Stabelemente des Gartenschirmes nach Fig.28, mit anliegendem Stützstabelement,
- Fig.30: einen Querschnitt durch eine Ausführungsform des Querschnittes eines Stabelementes, mit angeformten Hüllprofilteilen,
- Fig.31: einen Teilguerschnitt durch einen Tragstab mit einem in ihm gehaltenen Rand eines Flächenelementes, mit einer Position des Blockierelementes während der Montage,
- Fig.32: den Teilquerschnitt nach Fig.31, mit vollständig eingesetztem Blockierelement,
- Fig.33: einen hälftigen Querschnitt durch eine Vorrichtung im Bereich des zentralen Körpers, bei parallel zum Mast nach unten geschwenkten Stabelementen nach Fig.29,
- Fig.34: eine perspektivische Darstellung eines Bereiches von zwei sich überlappenden Flächenelementen mit Stabelementen nach Fig.29,
- Fig.35: eine unvollständige Seitenansicht des aufgespreizten Gestänges einer bevorzugten Ausführungsform des Sonnenschirms,
- Fig.36: einen Bereich des Gestänges nach Fig.35, mit Darstellung je Teiles eines Hilfsstabe und eines Stützstabes und
- Fig.37: einen Querschnitt durch einen Stützstab entlang der Linie XLIII-XLIII der Fig.36.

Die Tragstäbe 1, von denen beispielsweise acht vorhanden sind, erstrecken sich bei aufgespreizter Vorrichtung von einem zentralen Kopfteil 2 aus, z.B. leicht geneigt, radial nach aussen und sind mit diesem durch ein einachsiges Gelenk verbunden, so dass sie zu einer kompakten Einheit, z.B. entsprechend Fig. 18,19,21, mindestens angenähert parallel zueinander nach unten schwenkbar sind.

Die acht Tragstäbe 1 des Ausführungsbeispieles nach Fig. 1,2 oder nach Fig.26 und 28 haben jeweils ein im aufgespreizten Zustand der Sonnenschirms radial inneres und äusseres Stabelement 4,5, die verschiebbar aneinander geführt sind, indem sie entsprechend der Schnittdarstellung in Fig.3 oder in Fig.36 aus ineinandergreifenden Profilstäben bestehen. Der gegenseitige Eingriff erfolgt beispielsweise in Form eines T-Querschnittes, mit einem umfassenden T-förmigen Hohlquerschnitt und einem T-förmigen Eingriffsteil 6,6'. Ausserdem hat der Querschnitt der Stabelemente 4,5 zur Bildung längsverlaufender Aufnahmekanäle 7 bis 12 beidseitig nach aussen offene, z.B. c-förmige Querschnittsbereiche.

Das oberste oder äussere Paar 7,8 der Aufnahmekanäle des inneren Stabelementes 4 dient der Aufnahme des wulstförmigen Randes 13 (Fig.15) von steifen Schalenelementen 14,15, z.B. aus Aluminium, die gemeinsam mit den anderen, jeweils zwischen zwei Tragstäben 1 gehaltenen Schalenelementen 14,15 eine geschlossene Hülle bilden, die den Schirm in geschlossenem Zustand entsprechend den Darstellungen der Fig.18 und 19 verkleidet und die nach Oeffnen des Schirmes mit Abstand voneinander auf diesem aufliegen. Dies zeigt die Aufsicht auf eine Vorrichtung nach Fig.16 und insbesondere die zugehörige Querschnittsdarstellung der Fig.17. Anstatt in Aufnahmekanälen leicht schwenkbar gelagert zu sein, können Schalenelemente auch flügelartig beidseitig an dem jeweiligen Stabelement 4 starr angeformt sein, wie es die Querschnittsdarstellung nach Fig. 30 zeigt.

Die übrigen Aufnahmekanäle 9 bis 12 des Ausführungsbeispieles nach Fig.15 dienen der Aufnahme und Halterung eines Randes 16 einzelner, dreieck- oder trapezförmiger flexibler Flächenelemente 17,18, z.B. nach Art eines Kedereingriffs, wie es für die Befestigung der Ränder von Markisenflächen üblich ist.

Da sich die Ränder der Flächenelemente 17,18 jeweils über die Länge der Stabelemente 4,5 erstrecken, überlappen sich bei voll aufgespreiztem Schirm (Fig.5) die inneren und äusseren Flächenelemente 17,18 innerhalb eines verbleibenden Eingriffsbereiches 20 zwischen den Stabelementen 4,5. Da das radial innere Flächenelemente 17 im Bereich der Ueberlappung mit einem Abstand über dem radial äusseren Flächenelement 18 angeordnet ist, der dem durch die Dimension und Gestaltung des Querschnittes der nebeneinander und aneinander geführten Stabelemente 4,5 betimmten Abstand zwischen den Aufnahmekanälen 9 und 11 bzw. 10 und 12 entspricht, hat die Vorrichtung eine diesem Abstand entsprechende, umlaufende Spaltöffnung, durch die ein Luftaustausch erfolgen kann, so dass der Raum unterhalb der Abschirmfläche des Sonnenschirms belüftet oder entlüftet wird.

Die Stützstäbe 21 sind gelenkig mit den radial nach aussen schiebbaren Stabelementen 5 verbunden, so dass sich bei zu maximaler Grösse aufgespanntem Sonnenschirm durch die weit nach aussen ragenden Stützstäbe 21 eine stabile Abstützung ergibt. Damit die Stützstäbe 21 und entsprechend der Mast 3 nicht entsprechend lang ausgeführt werden müssen und sich auch zu Beginn der Aufspreizung statisch günstige Winkelpositionen der Stützstäbe 21 ergeben, bestehen diese beispielsweise aus zwei über ein Gelenk 22 miteinander verbundenen Stützstabelementen 23,24. Die an dem unteren Schiebekörper 25 angelenkten inneren Stützstabelemente 23 sind jeweils durch einen zwischen seinen Enden angreifenden Hilfsstützstab 26 zusätzlich gehalten, indem dieser an einem zweiten, auf dem Mast 3 geführten oberen Schiebekörper 27 angelenkt ist.

Fig.2 veranschaulicht eine Position der Stützstabelemente 23,24, wenn sich der Schirm in einer kleineren Spreizposition (Fig.6) befindet, in der der Schirm beispielsweise einen Durchmesser von 3 m hat. Bei weiterem Aufwärtsschieben des unteren Schiebekörpers 25 wird der obere Schiebekörper 27 an einem Anschlag 28 gestoppt, so dass das innere Stützstabelement 23 weiter nach aussen schwenkt und zu dem verschiebbaren Stabelement 5 eine Winkelposition einnimmt, bei der dieses nach aussen geschoben wird, so dass sich die Abschirmfläche der Vorrichtung entsprechend kontinuierlich vergrössern lässt. Eine gleichartige Kinematik ist auch bei dem Ausführungsbeispiel der Fig. 28 vorhanden.

Das Ausführungsbeispiel nach Fig.10 und 11 unterscheidet sich vom zuvor beschriebenen im wesentlichen durch eine dreiteilige Ausführung der Tragstäbe 1', indem zwischen dem unteren, mit dem Stützstab 21' verbundenen Stabelement 5' und dem oberen, an dem Kopfteil 2' angelenkten Stabelement 4' ein drittes Stabelement 30 sich mit diesen in Schiebeeingriff befindet. Die Querschnittsdarstellung nach Fig.11 zeigt, dass dieser Schiebeeingriff nach dem Prinzip des Ausführungsbeispieles der Fig.3 gestaltet sein kann. Die somit zwischen jeweils zwei Stabelementen 4' und 5' geführten mittleren Stabelemente 30 lassen sich zusammen mit den an ihnen befestigten Flächenelementen 31 von der in Fig.10 gezeigten inneren Position nach aussen verschieben. Ihre Flächenelemente 31 werden somit in der gezeigten inneren Position von denjenigen der inneren Stabelemente 4' überdeckt, und in ausgezogener Position überdecken die Flächenelemente 31 diejenigen der Stabelemente 5'. Zwischen beiden Positionen sind stufenlos Zwischenpositionen einstellbar. Die verschiedenen überdeckenden Positionen, die auch für in Umfangsrichtung der Vorrichtung benachbarte Flächenelemente unterschiedlich ausgeführt werden können, ermöglichen somit eine den örtlichen Gegebenheiten oder dem Sonnenstand angepasste verbesserte Abschirmung gegenüber Sonneneinstrahlung. Die Luftschicht zwischen den übereinander liegenden Flächenelementen 17,31 bzw. 18,31 trägt zur guten Wärmeisolation bei.

Vorzugsweise sind die zwischen den Stabelementen 4' und 5' geführten mittleren Stabelemente 30 mit den Stabelementen 5' lösbar verriegelt, mit denen die Stützstäbe 21' verbunden sind. Folglich können diese Stabelemente 30 wahlweise mit den an ihnen befestigten Flächenelementen beim vollständigen Oeffnen der Vorrichtung gemeinsam mit den Stabelementen 5' durch die Stützstäbe 21' nach aussen geschoben werden, z.B. um auch im äusseren Umfangsbereich des Sonnenschirms eine regendichte Abschirmung zu erreichen. Falls jedoch die Ueberdeckung der den Stabelementen 5' und 30 zugeordneten Flächenelemente im äusseren Umfangsbereich des Sonnenschirms vermieden werden soll, so ist die Verriegelung zwischen den Stabelementen 5' und 30 bei unvollständig geöffneter Vorrichtung zu lösen. Sie kann stattdessen zwischen den Stabelementen 4' und 30 hergestellt werden. Die Verriegelung kann auf einfachste Weise mittels einer Andruckschraube erfolgen oder z.B. durch Klemmhebel, wie sie beispielsweise für die gegenseitige Verriegelung der Beinelemente von Stativen üblich sind.

Die mögliche gegenseitige Ueberdeckung der Flächenelemente ermöglicht auch vorteilhaft die wahlweise Verwendung von Sonnenstrahlen begrenzt filternden Textil- oder Folienmaterialien, um eine schonendere Hautbräunung zuzulassen. Für eine stärkere Abschirmung werden dann durch teilweises Zusammenschieben des Schirms diese durchlässigeren Flächenelemente 17,18 durch ein anderes Flächenelement 31 von oben oder unten überdeckt.

Um ein Durchhängen der Flächenelemente 17,18,31 bei unvollständiger Spreizung des Schirmes zu vermeiden und um ein leichtes Schliessen des Schirmes in eine kompakte Form zu ermöglichen, bestehen diese vorzugsweise aus plissiertem Markisenstoff oder aus einem vergleichbaren Material, das in entspanntem Zustand bei zusammengelegtem Sonnenschirm entsprechend den Querschnittsdarstellungen der Fig.4 und 33 eine spitze, zickzackförmige Querschnittsform einnimmt. Ausserdem erstrecken sich mit Federzügen 33,34 verbundene Spannschnüre 35, 36 zwischen den Tragstäben 1' in Umfangsrichtung des Sonnenschirms. Diese Federzüge verlaufen beispielsweise entlang der Tragstäbe 1', und somit längs der Seitenkanten der Flächenelemente 17,18,31, so dass in den Eckbereichen Umlenkstellen 38 vorzusehen sind. Die Verbindung mit den Flächenelementen 17,18,31 erfolgt durch Hindurchführung der Spannschnüre 35,36 durch Löcher oder Schlitze in deren Faltungsbereichen 39.

Die Aufteilung des der Abschirmung gegen Sonne, Wind, Regen oder unerwünschte Einblicke dienenden Flächengebildes in einzelne austauschbare Flächenelemente ermöglicht die beschriebene, vergrösserbare und/oder mehrschichtige Gestaltung eines Sonnenschirms. Sie ermöglicht aber auch auf einfache Weise die Realisierung von besonderen Formen des Flächengebildes, wie es die Ausführungsbeispiele der Fig.7 bis 9 zeigen. Die Ausführungsformen der Fig.7 bis 9 lassen sich ohne wesentliche Aenderungen am Traggestänge des Schirmes verwirklichen, indem in mindestens einem bestimmten Umfangsbereich des Schirmes lediglich äussere Flächenelemente 40,41;40', 41'; 40'',41'' zwischen äusseren Stabelementen 5 eine andere Zuschnittform aufweisen und ein äusseres Stabelement 5 jeweils verkürzt oder verlängert wird.

Fig.26 und 27 zeigen eine Austührungsform des Sonnenschirms bei dem im Gegensatz zu denjenigen der Fig.1,2 und 10 die Stützstäbe 50 einteilig sind. Um dennoch die Abstützstelle an dem Gelenk 51 beim zunehmenden Aufspreizen entlang dem jeweiligen Tragstab 1 nach aussen zu bewegen, ist das Gelenk 51 für den Stützstab 50 entweder entsprechend Fig.26 an dem nach aussen verschiebbaren Stabelement 5 vorgesehen oder entsprechend Fig.27 an einem relativ kurzen Gleitelement 53, das an dem Tragstab 1 bzw. an einem Stabelement 4 oder 5 geführt ist. Beim Aufwärtsschieben des unteren Schiebekörpers 25 werden die Tragstäbe 1 durch die Stützstäbe 50 zuerst nach oben geschwenkt. Anschliessend wird der obere Schiebekörper 27 an einem an dem Mast 3 befestigten Anschlag 54 gestoppt. Bei weiterer Aufwärtsbewegung des unteren Schiebekörpers 25 schwenken die Stützstäbe 50 nach Art eines Scherenschenkels nach aussen, so dass die Gleitelelemente 53 oder die Stabelemente 5 mit den zugehörigen Flächenelementen 18 entsprechend kontinuierlich nach aussen geschoben werden. Die somit nach aussen verlagerte Abstützung trägt wesentlich zur Stabilität des Sonnenschirms bei. Fig.28 zeigt eine Ausführungsform mit dem kinematischen System nach Fig.1,2, wobei durch Strich- und Strich-Punktlinien zwei weitere Spreizpositionen der Stützstabelemente 23,24 dargestellt sind. Wie auch bei den Ausführungsbeispieien der Fig.26 und 27 wird die Rückwärtsbewegung des Stabelementes 5 und damit auch die dem Spreizen entgegengesetzte Rückwärtsbewegung der Stützstabelemente 23,24 durch eine Zugfeder 52 erleichtert, die zwischen den kopfseitigen Enden der Stabelemente 4,5 befestigt ist.

Für die Aufwärtsbewegung des unteren Schlebekörpers 25 ist vorzugsweise ein Drehantrieb 55 vorhanden, der einen nichtdargestellten Elektromotor oder eine langgestreckte Handkurbel 56 aufweist. Der Drehantrieb 55 hat eine Gewindeschnecke 57, die in ein Schneckenrad 58 eingreift. Letzteres treibt entweder die Rolle eines im oberen Bereich des Mastes 3 befestigten seilzuges 59 an oder ein Zahnrad, das mit einer sich längs des Mastes 3 erstreckenden Zahnstange in Eingriff steht.

Um im vollständig zusammengelegten Zustand des Gartenschirmes, d.h. bei nach unten gerichteten, durch Zusammenschieben verkürzten Tragstäben 1 ein besonders kompaktes Gebilde entsprechend der ersten Position der Darstellungen in Fig.21 zu erhalten, ist weiterhin der Mast teleskopartig verlängerbar, so dass er sich vor dem Aufspreizen mit dem Ende 61 der zusammengeschobenen Tragstäbe 1 über Tischhöhe hinaus nach oben bewegen lässt. Auch für diese Aufwärtsbewegung ist vorzugsweise ein Drehantrieb 62 vorgesehen, z.B. mit einer Antriebsschnecke 63 und einem Schneckenrad 64. Letzteres treibt eine Hubspindel 65 an, die mit einer Spindelmutter 66 in Eingriff steht, so dass diese zusammen mit dem an ihr befestigten, den oberen Mastteil 67 tragenden Schaft 68 auf- und abwärts bewegbar ist. Somit lässt sich die Vorrichtung leicht aufspreizen, obwohl die sich dabei erheblich nach aussen bewegenden Tragstäbe 1 einen Aufenthalt in der Nähe des Mastes 3 verhindern würden.

Ein Gartenschirm mit einer minimalen Spannweite von z.B. 4 m entsprechend Fig.22 und mit einer maximalen Spannweite von z.B. 8 m entsprechend Fig.23 lässt sich somit bei Nichtgebrauch auf ein säulenartiges, kompaktes Gebilde nach Art der ersten Position der Fig.21 verkleinern, dessen Höhe nur ca. 2 m beträgt. Ein solches, relativ kurzes säulenartiges Gebilde, das durch die äusseren, die Flächenelemente 17,18 einschliessenden Hüllklappen 14,15 eine geschlossene, ästhetisch ansprechende Form hat,, passt sich gut in eine Gartenanlage o.dgl.ein, während ein zusammengeklappter Gartenschirm vorbekannter Bauart mit vergleichbarer Spannweite bereits aufgrund seiner Höhe von 4 m, zuzüglich seiner freien unteren Mastlänge, hierfür meist nicht akzeptiert werden kann.

Die Querschnittsdarstellung der Fig.11 und 29 veranschaulichen, dass aufgrund der übereinanderliegenden Anordnung der Stabelemente 4,5 die in Umfangsrichtung der Vorrichtung benachbarten, dreieck- und trapezförmigen Flächenelemente 17,18 nicht wie bei üblichen Regenschirmen zu einem einheitlichen Flächengebilde miteinander vernäht sein können, sondern dass ihre einzelne, seitliche Befestigung an den Stabelementen 4,5 erforderlich ist. Hierzu eignet sich eine Befestigung nach dem in Fig.15 dargestellten Kederprinzip. Dieses hat jedoch den Nachteil, dass der Rand 16 der Flächenelemente 17,18 in seiner Längsrichtung in die Aufnahmerille 9,10 eingezogen werden muss, so dass er über seine Länge nicht gegen Verschieben gesichert ist und folglich ein Verziehen der Flächenelemente nur im Bereich seiner befestigten Enden verhindern kann. Ausserdem hat ein eingenähter Keder den Nachteil, dass sich an den Nähten Kraftkonzentrationen ergeben, die bei Dauerbeanspruchung zum Lösen der Naht oder Beschädigungen am Flächenelement 17,18 führen können.

In bevorzugter Ausführungsform der Erfindung wird vorgeschlagen, entsprechend dem Ausführungsbeispiel nach Fig.29 bis 34, den durch z.B. lose Faltung oder loses Einrollen zumindest doppelt gelegten Rand 70 der Flächenelemente 17,18 durch mindestens ein leistenförmiges Blockierelement 71 in einem Kanal 72 des Stabelementes (4,5) zu halten. In diesem Aufnahmekanal 72 ist in der Position, die das Blockierelement 71 einnimmt oder aufgrund der Querschnittsform des Blockierelementes 71 zwischen diesem und einer Kanalwand 73 ein keilspaltförmiger Raum 74 vorhanden, der den zumindest doppelt gelegten Rand des Flächenelementes 17,18 einschliesst.

Vorzugsweise hat der durch Hinterschneidungen 75,76 an seinen beiden Querschnittsenden begrenzte Aufnahmekanal 72 eine grösste Breite, die ausreichend grösser ist als die Breite des leistenförmigen Blockierelementes 71, um in verkanteter Position ein Einsetzen des Blockierelementes 71 in den Kanal quer zu dessen Längsrichtung zu ermöglichen. Somit ist diese Breite mindestens um das Mass einer der Hinterschneidungen 76 zuzüglich der Dicke des Flächenelementes 17,18 grösser als die grösste Breite des Blockierelementes 71, wie es der Darstellung der Fig.31 entnommen werden kann. Dieses Uebermass der Breite des Aufnahmekanals 72 gegenüber der Breite des Blockierelementes 71 kann jedoch auch kleiner sein. In diesem Fall ist das Blockierelement 71 vom Kanalende her einzuschieben. Ein dennoch vorhandenes deutliches Uebermass ermöglicht ein leichtes Einschieben, ohne dass der beispielsweise zuvor eingelegte Rand 70 des Flächenelementes in seiner Längsrichtung verschoben werden känn.

Ein Eindrücken des leistenförmigen Blockierelementes 71 quer zur Längsrichtung des Kanals 72 kann jedoch auch ermöglicht werden, indem sein Querschnitt federnd verformbar ist. Die federnde Verformbarkeit des Querschnittes kann durch mindestens eine Querschnittskrümmung 78 gegeben sein. Beim dargestellten Ausführungsbeispiel sind zwei entgegengesetzt gerichtete Krümmungen 78,79 mit verschiedenem Radius an den Querschnittsenden vorgesehen. Das Flächenelement 17,18 ist über die den grösseren Radius aufweisende obere Krümmung 78 geführt, während die untere, entgegengesetzt gerichtete Krümmung 79 der Abstützung dient, sowie der Aufnahme des z.B. zwei Faltungen 80,81 aufweisenden Randes 70. Die entgegengesetzt gerichteten Krümmungen 78,79 des Querschnittes des Blockierelementes bewirken den schräg nach oben und zu dem Stabelement 4,5 hingerichteten Verlauf des mittleren Querschnittsteils 83, so dass mit der Kanalwand 73 der keilspaltförmige Raum 74 gebildet ist.

Die Zugspannung an dem Flächenelement 17, 18 infolge der Aufspreizung der Vorrichtung, die bestrebt ist, dieses aus dem keilspaltförmigen Raum 74 herauszuziehen, führt einerseits zur Festklemmung des mindestens doppelt gelegten Randes 70 im keilspaltförmigen Raum 74 und ausserdem zur Festklemmung zwischen dem eine Hinterschneidung bildenden Profilschenkel 84 und an der oberen Krümmung 78 des Blockierelementes 71. Diese nur klemmende Halterung des Randes 70 der Flächenelemente 17,18 führt zu einer geringeren Beanspruchung ihres Materials und somit zu einer grösseren Dauerhaftigkeit der Vorrichtung. Neben der leichten Herstellbarkeit und Montage dieser Verbindung zwischen einem Flächenelement 17,18 und einem Stabelement 4,5 oder einer Tragstange 1 ermöglicht sie auch ein leichtes Auswechseln einzelner Flächenelemente 17, 18, um besondere Abschirmungseffekte der bereits erwähnten Art oder um neue ästhetische Effekte zu erzielen.

Für eine möglichst zentrale Lagerung der Tragstäbe 1 oder der Stabelemente 4 an einem Kopfteil 2 der Vorrichtung, durch die ihr Auswärtsschwenken kinematisch erleichtert wird, haben diese ein Kopfende 86, das schräg oder rechtwinklig zu dem jeweiligen Lager 87 hin nach innen gerichtet ist. Auf diese Weise ergibt sich die in Fig.24 gezeigte seitliche Versetzung der Achsen der Lager 51 und 87, die ein Auswärtsschwenken der Tragstäbe 1 oder von Stabelementen 4 durch den Antrieb 55 ermöglicht.

Fig.35 zeigt eine weitere Ausgestaltung der Ausführungsform nach Fig.32, indem die Stützstäbe 50' ebenfalls über ein Gelenk 51 mit einem nach aussen verschiebbaren Stabelement 5'' der Tragstäbe 1 verbunden sind. Um jedoch die Stabelemente 5'' weiter zur Vergrösserung des Schirmes nach aussen schieben zu können, als es allein durch Ausschwenken der Stützstäbe 50' möglich ist, sind in vorteilhafter Ausgestaltung der Erfindung die Stützstäbe 50' durch die Spreizbewegung des Schirmes teleskopartig verlängerbar.

Als Antrieb für diese teleskopartige Stützstabverlängerung dient die scherenartige Aufspreizbewegung die zwischen dem Hilfsstab 26 und dem Stützstab 50' während der Aufwärtsbewegung des unteren Schiebekörpers 25 und bei Anlage des oberen Schiebekörpers 27 an dem Anschlag 54 erfolgt. Hierfür ist ein Drahtseil 90 oder ein Band mit einem Ende 91 mit Abstand von dem Gelenk 92 an dem Hilfsstab 26 befestigt und mit beispielsweise gleichem Abstand von diesem Gelenk 92 über eine an dem Stützstab 50' bzw. an dessen unterem Stützstabelement 95 befestigte erste Rolle 93 geführt. Die Weiterführung des Drahtseiles 90 erfolgt über eine, zweite, am äusseren oder oberen Ende 96 des unteren Stützstablementes 95 befestigte Rolle 97 und nach Umlenkung um 180° bis zu einer Befestigungsstelle 98 am inneren oder unteren Ende 99 eines oberen Stützstabelementes 100. Das obere Stützstabelement 100 hat einen kleineren Querschnitt als das untere Stützstabelement 95, so dass es in letzerem teleskopartig geführt ist. Dabei kann an der Befestigungsstelle 98 für das andere Ende 101 des Seils 90 ein Gleit- und Distanzkörper 102 am Stützstabelement 100 befestigt sein und an der Innenwand des anderen Stützstabelementes 95 ein zweiten Gleit- und Distanzkörper vorgesehen sein, in dem das Drahtseil 90 geführt ist. Auf diese Weise kann das Drahtseil 90 zwischen den Profilwänden beider Stabelemente 95,100 geführt sein.

Bei zunehmender Aufwärtsbewegung des unteren Schiebekörpers 25 bewegt sich die erste Rolle 93 zunehmend von der Befestigungsstelle des Seilendes 91 am Hilfsstab 26 weg, so dass der sich somit ergebende Zug am Drahtseil 90 dazu führt, dass das obere Stützstabelement 100 teleskopartig aus dem unteren Stützstabelement herausgezogen wird. Entsprechend verlängert sich der Stützstab 50', so dass die verschiebbaren Stabelemente 5'' der Tragstäbe 1 zur Vergrösserung des Schirmes weit nach aussen geschoben werden.

Zur Erleichterung des Zusammenschiebens und Zusammenfaltens des Schirmes sind entsprechend dem Ausführungsbeispiel nach Fig. 26 zwischen den Kopfenden 86 der Tragstäbe 1 und dem kopfseitigen Ende der verschiebbaren Stabelemente 5'' der Tragstäbe 1 Zugfedern 52 vorgesehen. Beim Ausführungsbeispiel nach Fig.35 wird diese Schirmbeweguhg durch zusätzliche Zugfedern 103 erleichtert, die das untere Ende 99 der oberen Stützstabelemente 100 mit einer weiter unten liegenden Stelle z.B. am Gelenk 92 des unteren Stützstabelementes 95 verbinden. Diese Zugfedern 103 wirken somit dem Zug des Drahtseiles 90 bzw. der Verlängerung der Stützstäbe 50' entgegen.

Als Antrieb für die teleskopartige Verlängerungsbewegung der Stützstäbe über ein Zugseilsystem kann jede beim Spreizen der Vorrichtung auftretende Auseinanderbwegung von Elementen der Vorrichtung bzw. von Bereichen der Vorrichtung ausgenutzt werden, wie z.B. auch die Aufwärtsbewegung des unteren Gleitkörpers 25 relativ zu einem darunter angeordneten Stelle des Führungselementes 3.

Die anhand der Fig.35 und 36 beschriebene Schirmkinematik lässt sich vorteilhaft auch für einen Schirm anwenden, der entsprechend der Darstellung in Fig.27, d.h ohne Verlängerbarkeit der Tragstäbe 1 ausgeführt ist.

## Patentansprüche

1. Grossflächiger Sonnenschirm, mit an einem zentralen Kopfteil (2) schwenkbar befestigten Tragstäben (1) für die Befestigung eines abschirmenden Flächengebildes und mit Stützstäben (21, 50) für die Abstützung der Tragstäbe (1) in von dem zentralen Körper (2) weggespreizter Position, deren inneres Ende über ein Gelenk mit einem Schiebekörper (25) verbunden ist, der auf einem mit dem zentralen Körper verbundenen Führungselement (3) verschiebbar ist, wobei die Tragstäbe (1) aus mindestens zwei in gegenseitigem Schiebeeingriff stehenden Stabelementen (4,5) bestehen, so dass sie durch Auseinanderschieben verlängerbar sind und an jedem der in gegenseitigem Schiebeeingriff stehenden Stabelemente (4,5) ein anderes Flächenelement (17,18) des Flächengebildes befestigt ist, so dass am gleichen Tragstab (1) vorgesehene Flächenelemente (17,18) übereinanderschiebbar sind, dadurch gekennzeichnet, dass auf dem Führungselement (3) ein unterer (25) und ein oberer (27) Schiebekörper geführt sind, wobei an dem oberen Schiebekörper (27) ein Ende eines Hilfsstabes (26) über ein Gelenk befestigt ist, dessen anderes Ende gelenkig mit einem Stützstab (21, 50) verbunden ist und an dem Führungselement (3) ein mit Abstand von dem zentralen Kopfteil (2) angeordneter Anschlag (54) für die Hubbewegung des oberen Führungskörpers (27) vorgesehen ist.

2. Sonnenschirm nach Anspruch 1, dadurch gekennzeichnet, dass jeweils zwischen zwei Stabelementen (4 oder 5) gehaltene Flächenelemente (17,18,31) eine unterschiedliche Durchlässigkeit, insbesondere gegenüber Sonnenstrahlen aufweisen.

3. Sonnenschirm nach Anspruch 1 oder 2, dadurch gekennzeichnet, dass die Flächenelemente (17,18) aus plissiertem Flächenmaterial bestehen, dessen Plissierfalten radial zu dem zentralen Kopfteil (2) hin verlaufen, wobei übereinandergeschobene Flächenelemente (17,18) bei zusammengelegtem Sonnenschirm mit ihren Plissierfalten ineinandergreifen (Fig.3).

4. Sonnenschirm nach Anspruch 3, gekennzeichnet durch Schnur-Federzüge (33-38), die sich zwischen zwei in Umfangsrichtung benachbarten Tragstäben (1) und über eine Umlenkstelle (37,38) in Richtung entlang der Tragstäbe erstrecken, wobei die Flächenelemente (17,31) im Bereich ihres radial äusseren Randes (42) verschiebbar an der Schnur (35, 36) geführt sind.

5. Sonnenschirm nach einem der Ansprüche 1 bis 4, dadurch gekennzeichnet, dass das Flächengebilde aus mehreren einzelnen Flächenelementen (17,18) besteht, die entlang ihrer beiden auseinanderlaufenden Ränder (16) jeweils an einem der Stabelemente (4,5) dicht befestigt sind, wobei die Stabelemente (4,5) aus je einem Strangprofil gebildet sind, das auf einander gegenüberliegenden Querschnittsseiten Hinterschneidungen (75,76) aufweisende Aufnahmekanäle (7-10,72) aufweist, in denen der Rand (16,70) eines angrenzenden Flächenelementes (17,18) gehalten ist.

6. Sonnenschirm nach Anspruch 5, dadurch gekennzeichnet, dass die in einem Aufnahmekanal (72) gehaltenen Ränder (70) der Flächenelemente (17,18) verdickt ausgeführt sind und durch mindestens ein in den Aufnahmekanäl (72) eingesetztes Blockierelement (71) in einem keilspaltförmigen Raum (74) verriegelt sind, der durch das Blockierelement (71) und eine Wand (73) des Aufnahmekanals (72) begrenzt ist, wobei das Blockierelement (71) die Form einer Leiste hat, deren Querschnitt an mindestens einer der beiden Querschnittsenden eine Abrundung (78) aufweist, über die das Flächenelement (17,18) geführt ist.

7. Sonnenschirm nach Anspruch 6, dadurch gekennzeichnet, dass die in einem Aufnahmekanal (72) gehaltenen Ränder (70) der Flächenelemente (17,18) durch eine mindestens zweifache Faltung (80,81) verdickt ausgeführt sind.

8. Sonnenschirm nach Anspruch 6 oder 7, dadurch gekennzeichnet, dass das leistenförmige Blockierelement (71) an seinen Querschnittsenden einander entgegengesetzt gekrümmte Abbiegungen (78,79) aufweist, so dass der die Abbiegungen (78,79) verbindende mittlere Querschnittsbereich (83) in dem Aufnahmekanal (72) eine zu dessen gegenüberliegende Wand (73) geneigte Position einnimmt.

9. Sonnenschirm nach einem der Ansprüche 6 bis 8, dadurch gekennzeichnet, dass der Aufnahmekanal (72) eine um das Mass seiner unteren Hinterschneidung (76) und die Dicke des Flächenelementes (17,18) grössere Breite aufweist als der Querschnitt des Blockierelementes (71), so dass das Blockierelement (71) zusammen mit dem Rand (70) des Flächenelementes (17,18) in Richtung quer zu dem Aufnahmekanal (72) in diesen einsetzbar und verriegelbar ist.

10. Sonnenschirm nach einem der Ansprüche 1 bis 9, dadurch gekennzeichnet, dass an jedem Tragstab (1) eine oder zwei Hüllflächen (14,15) befestigt sind, die sich entlang dem Tragstab (1) erstrecken, so dass bei geschlossener Sonnenschirm mit nach unten abgeschwenkten Tragstäben (1) die Hüllflächen (14,15) gemeinsam eine geschlossene Schutzhülle bilden (Fig.18,19).

11. Sonnenschirm nach einem der Ansprüch 1 bis 10, dadurch gekennzeichnet, dass das abschirmende Flächengebilde im aufgespannten Zustand sich über weniger als 360° erstreckt, für die Anordnung des Sonnenschirms unmittelbar angrenzend an ein Bauwerk (44,45).

12. Sonnenschirm nach Anspruch 1 oder 2, dadurch gekennzeichnet, dass die Tragstäbe (1) unterschiedlich lang sind, so dass mehrere in Umfangsrichtung benachbarte Flächenelemente (40',41';40'',41'') eine unterschiedliche Form haben (Fig.7-9).

13. Sonnenschirm nach einem der Ansprüche 1 bis 12, dadurch gekennzeichnet, dass die Stabelemente (4,5) über einen T-förmigen Querschnittsbereich (6,6') ineinandergreifen.

14. Sonnenschirm nach einem der Ansprüche 1 bis 13, dadurch gekennzeichnet, dass benachbarte Tragstäbe (1'') jeweils durch zwei über ein Kniegelenk (46) gekoppelte, spreizende Stützsstäbe (47,48) verbunden sind.

15. Sonnenschirm nach einem der Ansprüche 1 bis 15, dadurch gekennzeichnet, dass die Stützstäbe (21) gelenkig mit dem nach aussen verschiebbaren Stabelement (5) der Tragstäbe (1) verbunden sind und jeweils aus zwei über ein Gelenk (22) miteinander verbundenen Stützstabelementen (23,24) bestehen, so dass das radial äussere Stützstabelement (24) während einer ersten Spreizphase des Sonnenschirms an dem nach aussen verschiebbaren Stabelement (5) anliegt und während einer zweiten Spreizphase dieses Stabelement (5) mit dem an ihm befestigten Flächenelement (18) nach aussen schiebt.

16. Sonnenschirm nach Anspruch 1, dadurch gekennzeichnet, dass das Führungselement ein Tragmast (3) des Sonnenschirms ist, dessen unterer Bereich (60) zwei teleskopartig aneinander geführte Mastelemente (60,68) aufweist, wobei eines der Mastelemente (60) für die Befestigung im Boden ausgeführt ist oder an einem Sockel befestigt ist und das andere Mastelement (68) mit einer einen Drehantrieb (62) aufweisenden Hubvorrichtung (65) verbunden ist, wobei für den Drehantrieb eine langgestreckte, lösbare Handkurbel (56) oder ein an einem Sockel des Sonnenschirms angeordneter Elektromotor vorgesehen ist.

17. Sonnenschirm nach einem der Ansprüch 1 bis 17, dadurch gekennzeichnet, dass der Schiebekörper (25), an dem die Stützstäbe (21) befestigt sind, mit einer einen Drehantrieb (55) aufweisenden Hubvorrichtung verbunden ist, wobei der Drehantrieb durch eine langgestreckte Handkurbel (56) oder einen Elektromotor betätigbar ist und wobei ein Ende der Stützstäbe (21) mit dem nach aussen verschiebbaren Stabelement (5) der Tragstäbe (1) über ein Gelenk (51) verbunden ist, so dass die Spannweite des Sonnenschirms durch den Drehantrieb veränderbar ist.

18. Sonnenschirm nach einem der Ansprüche 1 bis 18, dadurch gekennzeichnet, dass das äussere Ende der Stützstäbe (21) über ein Gelenk (51) mit einem Gleitelement (53) verbunden ist, das an den Tragstäben (1) geführt ist.

19. Sonnenschirm nach einem der Ansprüche 1 bis 19, dadurch gekennzeichnet, dass die Tragstäbe (1) oder die an dem zentralen Kopfteil (2) schwenkbar befestigten Stabelemente (4) ein zur Stablängsrichtung quer nach innen, zu dem zentralen Kopfteil (2) hin gerichtetes Kopfende (86) aufweisen, dessen freies Ende an dem zentralen Kopfteil (2) des Sonnenschirms schwenkbar gelagert ist.

20. Sonnenschirm nach einem der Ansprüche 1 bis 20, dadurch gekennzeichnet, dass die Stützstäbe (50') aus zwei teleskopartig aneinandergeführten Stabelementen (95,100) bestehen, an denen Antriebsmittel (90,93,97) zur teleskopartigen Verlängerung der Stützstäbe (50') vorgesehen sind.

21. Sonnenschirm nach Anspruch 21, dadurch gekennzeichnet, dass die Antriebsmittel ein über zwei Rollen (93,97) geführtes, flexibles zugelement (90) aufweisen, eine der Rollen (97) am oberen Ende des unteren Stabelementes (95) und die andere Rolle (93) ebenfalls am unteren Stab element (95) und mit Abstand von dem Gelenk (92) befestigt ist, durch das der Hilfsstab (26) mit dem unteren Stabelement (95) verbunden ist, wobei ein Ende (91) des zugelementes (90) mit Abstand von dem Gelenk (92) an dem Hilfsstab (26) und das andere Ende (101) des Zugelementes (90) am unteren Ende (99) des oberen Stabelementes (100) befestigt ist.

## Claims

1. Large-surface sunshade with carrying bars (1) pivotably fixed to a central headpiece (2) for fixing a screening surface structure and with supporting bars (21,50) for supporting the carrying bars (1) in a position spread away from the central headpiece (2) and whose inner end is connected by means of an articulation to a sliding body (25), which is displaceable on a guide element (3) connected to the central headpiece (2), wherein the carrying bars (1) comprise at least two bar elements (4,5) in reciprocal sliding engagement so that they can be lengthened on sliding apart and to each of the bar elements (4,5) in reciprocal sliding engagement is fixed a different surface element (17,18) of the screening surface structure, so that surface elements (17,18) provided on the same carrying bar (1) can be slid over one another, characterized in that on the guide element (3) are guided a lower (2) and an upper (27) sliding body and to the upper sliding body (27) is fixed by means of a joint one end of an auxiliary bar (26), whose other end is connected in articulated manner with a support bar (21,50) and on the guide element (3) is provided spaced from the central headpiece (2) a stop member (54) for the lifting movement of the upper sliding body (27).

2. Sunshade according to claim 1, characterized in that surface elements (17,18,31) in each case held between two bar elements (4 or 5) have a different permeability, particularly with respect to solar radiation.

3. Sunshade according to claim 1 or 2, characterized in that the surface elements (17,18) are made from pleated surface material, whose pleats are directed radially to the central headpiece (2) and surface elements (17,18) slid over one another interengage with their pleats when the apparatus is folded up (fig.3).

4. Sunshade according to claim 3, charaterized in that cord spring pulls (33-38) are provided and extend between two circumferentially adjacent carrying bars (1) and over a reversing point (37,38) in the direction along the carrying bars, the surface elements (17,31) being guided in the vicinity of their radially outer edge (42) in displaceable manner on the cord.

5. Sunshade according to one of the claims 1 to 4, characterized in that the screening surface structure comprises several individual surface elements (17,18), which are tightly fixed along their two moving apart edges (16) to one of the bar elements (4,5) in each case, each of the bar elements (4,5) being formed from a bar profile, which has on facing cross-sectional sides reception channels (7-10,72) having undercuts (75,76) in which is held the edge (16,70) of an adjacent surface element (17,18).

6. Sunshade according to claim 5, characterized in that the edges (70) of the surface elements (17,18) held in a reception channel (72) are thickened and are locked by at least one blocking element (71) inserted in the reception channel (72) in a gusset-like space (74), which is bounded by the blocking element (71) and one wall (73) of the reception channel (72), the blocking element (71) being in the form of a strip, whose cross-section has on at least one of the two cross-sectional ends a rounded portion (78) over which is guided the surface element (17,18).

7. Sunshade according to claim 6, characterized in that the edges (70) of the surface elements (17,18) held in a reception channel (72) are thickened by an at least double fold (80,81).

8. Sunshade according to claims 6 or 7, characterized in that the strip-like blocking element (71) is provided at its cross-sectional ends with oppositely curved bends (78.79), so that the central cross-sectional area (83) connecting the bends (78,79) in the reception channel (72) assumes an inclined position to the facing wall (73) thereof.

9. Sunshade according to one of claims 6 to 8, characterized in that the reception channel (72) has a width greater by the amount of its lower undercut (76) and the thickness of the surface elements (17,18) than the cross-section of the blocking element (71), so that the latter, together with the edge (70) of the surface element (17,18), can be inserted and locked in the reception channel (72) in a direction transverse thereto.

10. Sunshade according to one of claims 1 to 9, characterized in that to each carrying bar (1) is fixed one or two envelope surfaces (14,15), which extend along the carrying bar (1), so that with the sunshade closed and with downwardly pivoted carrying bars (1), the envelope surfaces (14,15) together form a closed protective envelope (figs. 18,19).

11. Sunshade according to one of claims 1 to 10, characterized in that, in the opened state , the screening surface structure extends over less than 360° for the arrangement of the apparatus immediately adjacent to a building.

12. Sunshade according to claim 1 or 2, characterized in that the carrying bars (1) have different lengths, so that several surface elements (40',41';40'',41'') adjacent to one another in the circumferential direction have a different shape (figs. 7 to 9).

13. Sunshade according to one of claims 1 to 12, characterized in that the bar elements (4,5) interengage by means of a T-shaped cross-sectional area (6,6').

14. Sunshade according to one of claims 1 to 13, characterized in that adjacent carrying bars (1'') are in each case connected by two spreading support bars (47,48) coupled by means of a toggle joint (46).

15. Sunshade according according to one of claims 1 to 14, characterized in that the support bars (21) are connected in articulated manner to the outwardly dispaceable bar element (5) of the carrying bars (1) and in each case comprise two support bar elements (23,24) interconnected by means of a joint (22), so that the radially outer support bar element (24) during a first spreading or opening phase of the sunshade on the outwardly displaceable bar element (5) and during a second spreading or opening phase said bar element (5) slides outwards together with the surface element (18) fixed thereto.

16. Sunshade according to claim 1, characterized in that the guide element is a mast (3) of the sunshade, whose lower region (60) has two mast elements (60,68) telescopically guided on one another and one of the mast elements (60) is constructed for fixing in the ground or is fixed to a base and the other mast element (68) is connected to a lifting mechanism (65) having a rotary drive (62) and for the rotary drive is provided an elongated, detachable hand crank (56) or an electric motor located on the base of the sunshade.

17. Sunshade according to one of the claims 1 to 16, characterized in that the sliding body (25) to which the support bars (21) are fixed is connected to a lifting mechanism having a rotary drive (55), the rotary drive being operable by an elongated hand crank (56) or an electric motor and in which one end of the support bars (21) are connected by means of a joint (51) to the outwardly displaceable bar element (5) of the carrying bars (1), so that the span width of the sunshade can be varied by the rotary drive.

18. Sunshade according to one of claims 1 to 17, characterized in that the outer end of the support bars (21) is connected by means of a joint (51) to a sliding element (53), which is guided on the carrying bars (1).

19. Sunshade according to one of claims 1 to 18, characterized in that the carrying bars (1) or the bar elements (4) pivotably fixed to the central headpiece (2) have a head end (86) directed towards the head piece (2) and transversely inwards towards the bar longitudinal direction and whose tree end is pivotably mounted on the central head piece (2) of the sunshade.

20. Sunshade according to one of claims 1 to 19, characterized in that the support bars (50') comprise two bar elements (95,100) telescopically guided in one another and on which are provided drive means (90,93,97) for telescopic extension of the support bars (50').

21. Sunshade according to claim 20, characterized in that the drive means have a flexible tension element (90) guided by means of two pulleys (93,97) being fixed to the upper end of the lower bar element (95) and to the other pulley (93) is also fixed to the lower bar element and is spaced from the joint (92), which connects the auxiliary bar (26) to the lower bar element (95), one end of the tension element (90), spaced from the joint (92), being fixed to the auxiliary bar and the other end (101) of the tension element (90) is fixed to the lower end of the upper bar element (100).

## Revendications

1. Grand parasol avec des barres portantes (1) fixées de manière pivotante sur une tête centrale (2) pour la fixation d'une structure de surface protectrice, et avec des barres d'appui (21, 50) destinées à soutenir les barres portantes (1) dans une position déployée écartée du corps central (2), dont l'extrémité intérieure est reliée par une articulation à un bloc coulissant (25) qui peut coulisser sur un élément de guidage (3) relié au corps central, les barres portantes (1) se composant d'au moins deux éléments de baffe (4, 5) en prise coulissante l'un avec l'autre de façon à pouvoir être allongés par une translation de l'un par rapport à l'autre, et un autre élément de surface (17, 18) de la structure de surface étant fixé sur chacun des éléments de barre (4, 5) en prise coulissante l'un avec l'autre de telle sorte que les éléments de surface (17, 18) prévus sur une même barre portante (1) puissent coulisser l'un par-dessus l'autre, caractérisé en ce qu'un bloc coulissant supérieur (27) et un autre inférieur (25) sont guidés sur l'élément de guidage (3), une extrémité d'une barre auxiliaire (26) étant fixée par une articulation sur le bloc coulissant supérieur (27) et articulée à son autre extrémité sur une barre d'appui (21, 50) et une butée (54) étant prévue sur l'élément de guidage (3) à distance de la tête centrale (2) pour le mouvement de levage du bloc de guidage supérieur (27).

2. Parasol selon la revendication 1, caractérisé en ce que les éléments de surface (17, 18, 31) retenus entre chaque paire d'éléments de barre (4 ou 5) présentent une transparence différente, en particulier aux rayons du soleil.

3. Parasol selon la revendication 1 ou 2, caractérisé en ce que les éléments de surface (17, 18) sont composés de matériau plat plissé, dont les plis sont disposés dans le sens radial par rapport à la tête centrale (2), les plis des éléments de surface (17, 18) disposés l'un au-dessus de l'autre s'emboîtant les uns dans les autres lorsque le parasol est replié (Figure 3).

4. Parasol selon la revendication 3, caractérisé en ce qu'il comporte des ressorts à cordon (33-38) qui s'étendent entre deux barres portantes (1) voisines dans le sens de la circonférence et par-dessus un point de déviation (37, 38) le long des barres portantes, les éléments de surface (17, 31) étant guidés de manière coulissante sur le cordon (35, 36) au niveau de leur bord extérieur dans le sens radial (42).

5. Parasol selon l'une quelconque des revendications 1 à 4, caractérisé en ce que la structure de surface se compose de plusieurs éléments de surface (17, 18) distincts qui sont fixés de façon serrée sur un des éléments de barre (4, 5) le long de chacun de leurs deux bords écartés (16), les éléments de barre (4, 5) étant formés chacun d'un profilé extrudé qui comporte des canaux d'introduction (7-10, 22) présentant des contre-découpes (75, 76) sur des faces opposées en section, dans lesquelles le bord (16, 17) d'un élément de surface (17, 18) contigu est maintenu.

6. Parasol selon la revendication 5, caractérisé en ce que les bords (70) des éléments de surface (17, 18) maintenus dans un canal d'introduction (72) sont épaissis et bloqués dans un espace formant une fente en coin (74) par au moins un élément de blocage (71) inséré dans le canal d'introduction (72), laquelle fente est délimitée par l'élément de blocage (71) et une paroi (73) du canal d'introduction (72), l'élément de blocage (71) prenant la forme d'une bande dont la section présente à l'une au moins des deux extrémités en section un arrondi (78) sur lequel l'élément de surface (17, 18) est guidé.

7. Parasol selon la revendication 6, caractérisé en ce que les bords (70) des éléments de surface (17, 18) maintenus dans un canal d'introduction (72) sont épaissis par au moins un repli double (80,81).

8. Parasol selon la revendication 6 ou 7, caractérisé en ce que l'élément de blocage en forme de bande (71) présente à ses extrémités en section des courbures (78, 79) opposées l'une à l'autre, de telle sorte que la partie centrale de la section (83) reliant les courbures (78, 79) prenne dans le canal d'introduction (72) une position inclinée vers la paroi (73) opposée de celui-ci.

9. Parasol selon l'une quelconque des revendications 6 à 8, caractérisé en ce que le canal d'introduction (72) présente une largeur supérieure à la section de l'élément de blocage (71) de la valeur de sa contre-découpe inférieure (76) et de l'épaisseur de l'élément de surface (17, 18), de sorte que l'élément de blocage (71) peut être introduit et bloqué dans le canal d'introduction (72) perpendiculairement à celui-ci en même temps que le bord (70) de l'élément de surface (17, 18).

10. Parasol selon l'une quelconque des revendications 1 à 9, caractérisé en ce que chaque barre portante (1) porte une ou plusieurs surfaces d'enveloppe (14, 15) qui s'étendent le long de la barre portante (1) de telle sorte que lorsque le dispositif est fermé et les barres portantes (1) repliées vers le bas, les surfaces d'enveloppe (14, 15) forment ensemble une enveloppe protectrice fermée (Figures 18, 19).

11. Parasol selon l'une quelconque des revendications 1 à 10, caractérisé en ce que la structure de surface protectrice s'étend sur moins de 360° lorsqu'elle est déployée, en vue de l'installation du parasol à proximité immédiate d'une construction (44, 45).

12. Parasol selon la revendication 1 ou 2, caractérise en ce que les barres portantes (1) sont de longueur différente, de sorte de plusieurs éléments de surface (40', 41', 40'', 41'') contigus dans le sens de la circonférence ont une forme différente (Figures 7-9).

13. Parasol selon l'une quelconque des revendications 1 à 12, caractérisé en ce que les éléments de barre (4, 5) se mettent en prise les uns dans les autres par une partie de section en forme de T (6, 6').

14. Parasol selon l'une quelconque des revendications 1 à 13, caractérisé en ce que les barres portantes voisines (1'') sont reliées par deux barres d'appui (47, 48) couplées par une articulation à genouillère (46) et pouvant se déployer.

15. Parasol selon l'une quelconque des revendications 1 à 14, caractérisé en ce que les barres d'appui (21) sont articulées sur l'élément de barre (5) des barres portantes (1) qui peut coulisser vers l'extérieur et se composent chacune de deux éléments de barre d'appui (23, 24) reliés entre eux par une articulation (22), de sorte que l'élément de barre d'appui extérieur dans le sens radial (24) repose, pendant une première phase de déploiement du parasol, sur un élément de barre (5) pouvant coulisser vers l'extérieur, et pousse cet élément de barre (5) vers l'extérieur avec l'élément de surface (18) qui y est fixé pendant une deuxième phase de déploiement.

16. Parasol selon la revendication 1, caractérisé en ce que l'élément de guidage est un mât (3) portant le parasol, dont la partie inférieure (60) présente deux éléments de mât (60, 68) télescopiques l'un dans l'autre, l'un des éléments de mât (60) étant conçu en vue de la fixation dans le sol ou étant fixé sur un socle et l'autre élément de mât (68) étant relié à un mécanisme de levage (65) présentant un entraînement à rotation (62), une manivelle à main (56) allongée et amovible ou un moteur électrique disposé sur un socle du parasol étant prévus pour l'entraînement à rotation.

17. Parasol selon l'une quelconque des revendications 1 à 16, caractérisé en ce que le bloc coulissant (25) sur lequel sont fixées les barres d'appui (21) est relié à un mécanisme de levage présentant un entraînement à rotation (55), l'entraînement à rotation pouvant être actionné par une manivelle allongée (56) ou un moteur électrique, et une extrémité des barres d'appui (21) étant reliée par une articulation (51) à l'élément (5) des barres portantes (1) pouvant coulisser vers l'extérieur, de telle sorte que la largeur de déploiement du parasol puisse être modifiée par l'entraînement à rotation.

18. Parasol selon l'une quelconque des revendications 1 à 17, caractérisé en ce que l'extrémité extérieure des baffes d'appui (21) est reliée par une articulation (51) à un élément coulissant (53) guidé sur les baffes portantes (1).

19. Parasol selon l'une quelconque des revendications 1 à 18, caractérisé en ce que les barres portantes (1) ou les éléments de barre (4) fixés de manière pivotante sur la tête centrale (2) présentent une extrémité de tâte (86) orientée vers l'intérieur perpendiculairement au sens longitudinal de la barre et tournée vers la tête centrale (2), dont l'extrémité libre est supportée de manière pivotante sur la tête centrale (2) du parasol.

20. Parasol selon l'une quelconque des revendications 1 à 19, caractérisé en ce que les barres d'appui (50') se composent de deux éléments de barre (95, 100) guidés de façon télescopique l'un sur l'autre, sur lesquels sont prévus des moyens d'entraînement (90, 93, 97) pour l'allongement télescopique des barres d'appui (50').

21. Parasol selon la revendication 20, caractérisé en ce que les moyens d'entraînement présentent un élément de traction (90) flexible, guidé sur deux rouleaux, l'un des rouleaux (97) est fixé à l'extrémité supérieure de l'élément de barre inférieur (95) et l'autre rouleau (93) est fixé lui aussi sur l'élément de barre inférieur (95) à distance de l'articulation (92) qui relie la barre auxiliaire (26) à l'élément de barre inférieur (95), une extrémité (91) de l'élément de traction (90) étant fixée à distance de l'articulation (92) sur la barre auxiliaire (26) et l'autre extrémité (101) de l'élément de fraction (90) à l'extrémité inférieure (99) de l'élément de barre supérieur (100).
